# EUROPÄISCHE PATENTSCHRIFT

(11) **EP 2 730 688 B1**
(45) Veröffentlichungstag und Bekanntmachung des Hinweises auf die Patenterteilung: **31.08.2016**
(21) Anmeldenummer: 13003701.3
(22) Anmeldetag: 23.07.2013
(51) Int. Cl.: D03C 9/02, D03D 41/00

(54) **Weblitze vorzugsweise zum Verarbeiten von bandförmigem Material und Verfahren zum Herstellen derselben**
Heald, preferably for processing strip material and method for producing the same
Lisse, de préférence pour le traitement d'un matériau en forme de bande, et son procédé de fabrication

(30) Priorität: 08.11.2012 EP 12191836
(43) Veröffentlichungstag der Anmeldung: 14.05.2014
(73) Patentinhaber: Groz-Beckert KG, 72458 Albstadt (DE)
(72) Erfinder: Gerth, Christian, 72458 Albstadt (DE); Gusenko, Mario, 72458 Albstadt (DE); Grossmann, Rainer, 72477 Schwenningen (DE)

(56) Entgegenhaltungen:
- EP-A1- 1 795 636
- EP-B1- 1 015 675
- WO-A1-2010/121810
- JP-A- 2008 045 255

## Beschreibung

Gegenstand der vorliegenden Erfindung ist eine Weblitze vorzugsweise zum Verarbeiten von bandförmigem Material und ein Verfahren zum Herstellen derselben.

Weblitzen und ihre Herstellverfahren sind bekannt. Traditionell werden vor allem Fäden und Drähte verwoben. WO 2010/121810 A1 und EP 1 015 675 81 B1 zeigen Weblitzen, deren Schaft durch mindestens zwei Drähte (oder Bandelemente: WO 2010/121810 A1) gebildet ist. Im Bereich von etwa der halben Länge der Drähte/Bänder verlaufen diese mit Abstand zueinander, wodurch eine Öffnung gebildet ist. In der Öffnung befindet sich ein Fadenauge mit einem ovalen Querschnitt. Aufgrund des ovalen Querschnitts des Fadenauges sind die betreffenden Weblitzeninsbesondere für Fäden und Drähte mit rundem oder nahezu rundem Querschnitt geeignet.

Vor allem in jüngerer Zeit werden auch Bänder mit Weblitzen verwoben. So befasst sich die EP 1 795 636 B1 mit einer Weblitze für bandförmige Kettfäden. Die dort gezeigte Weblitze ist vor allem für die Herstellung technischer Gewebe optimiert, wie sie beispielsweise zur Herstellung von Faserverbundmaterialien Verwendung finden.

Die EP 1 795 636 B1 zeigt eine Litze, die im Wesentlichen aus zwei Bändern besteht, die parallel und in einem Abstand zueinander angeordnet sind.

In dem Zwischenraum zwischen den Bändern befinden sich Abstandshalter und zwei stangenartige Bauelemente, die das Fadenauge bilden. Die Abstandshalter, nicht aber die stangenartigen Bauelemente, die das Fadenauge bilden, verfügen zum Teil über Befestigungselemente, die jeweils in eine Ausnehmung in einem der Bänder greifen. An den beiden Enden der Bänder befinden sich Endösen, so dass die in der EP 1 795 636 B1 gezeigte Weblitze vier Endösen aufweist. Die vorgenannte Druckschrift macht keine detaillierten Angaben zur Herstellung der gezeigten Weblitzen.

Die in der EP 1 795 636 B1 gezeigte Weblitze ist vor allem für die Herstellung technischer Gewebe optimiert, wie sie beispielsweise zur Herstellung von Faserverbundmaterialien Verwendung finden. Bei der Verarbeitung teurer Materialien wie von CFK-Fäden spielt der Preis der verwendeten Litzen eine eher untergeordnete Rolle.

Weitere Anwendungen für Litzen zum Verarbeiten von Bändern könnten sich jedoch vor allem in Bereichen der Technik ergeben, die unter größerem Preisdruck stehen als die Hersteller von Faserverbundbauteilen. Ein solcher Bereich ist die Herstellung von Verpackungsmitteln aus bandartigen Kunststoffmaterialien, aus denen Gewebe gebildet werden. Zur Herstellung solcher Verpackungsmaterialien - wie Säcken -werden vor allem Rundwebmaschinen eingesetzt.

Der vorliegenden Erfindung liegt daher die Aufgabe zugrunde, eine Weblitze vorzuschlagen, die sich günstig herstellen lässt und die mit einer geringen Breite ausgestattet ist, um in anspruchsvollen Einbaulagen -wie beim Rundweben - zum Einsatz zu kommen.

Zur Lösung der vorgenannten Aufgabe geht die vorliegende Erfindung von einer Weblitze gemäß der vorgenannten Druckschrift EP 1 795 636 B1 aus und löst die Aufgabe mit den Merkmalen des Anspruchs 1. Ein bevorzugtes Herstellverfahren für eine solche Weblitze wird durch den Anspruch 12 vorgeschlagen.

Zu den weiteren Vorteilen der in Anspruch 1 vorgeschlagenen Litze gehört, dass sie auch bei einer geringen Materialstärke des Bandmaterials eine große Festigkeit aufweist, was die Herstellkosten herabsetzt. Auch die Verbindungspunkte lassen sich in den Abschnitten, in denen die beiden Bänder vorzugsweise mit ihren Flachseiten aneinander anliegen, kostengünstig herstellen. Stoffschlüssige Verbindungsverfahren wie kleben, schweißen oder löten sind hier vorteilhaft einsetzbar. Auch andere Verfahren, die beispielsweise einen Formschluss herbeiführen, wie nieten oder klammern bieten hier Vorteile.

Denkbar sind z.B. auch Verbindungspunkte, an denen sich die Bänder gegenseitig durchdringen oder überkreuzen und verrasten. Die konkrete Form der Verbindungspunkte ist in keinem der genannten Verbindungsverfahren auf bestimmte Formen, wie z.B. eine runde Form eingeschränkt, sondern kann jede beliebige, an die Erfordernisse angepasste Form annehmen.

Überraschenderweise hat es sich als vorteilhaft erwiesen, wenn die Abstände zwischen den Verbindungspunkten, die dem Fadenauge oberhalb und unterhalb desselben am nächsten sind, und dem Fadenauge selber, gering sind. Durch eine zunehmende Nähe lässt sich unter anderem die Stabilität der Litze steigern. So sind Abstände, die auf der jeweiligen Seite des Fadenauges geringer sind als die Hälfte, ein Drittel, ein Viertel, ein Sechstel, ein Achtel oder gar ein Zehntel des Abstandes zwischen Fadenauge und Endöse vorteilhaft. Ein Abstand von Fadenauge zur Endöse, der zumindest das 1,5-fache des Abstandes des Fadenauges zum Verbindungspunkt beträgt, ist vorteilhaft.

In diesem Zusammenhang ergeben sich auch Vorteile, da die beiden Bänder, die in dem Bereich, in dem das Fadenauge in die Litze eingebracht ist, voneinander beabstandet sind, in der Regel eine Kraft (Normalkraft zur Ebene, die von der Litzenlängsrichtung und der Breitenrichtung der beiden Bänder aufgespannt wird) ausüben, die der Beabstandung der Bänder entgegenwirkt und mit der sich das Fadenauge bzw. das zumindest eine Bauelement, das das Fadenauge begrenzt, zwischen den beiden Bändern festklemmen lässt. Diese Klemmkraft wird umso größer, je näher die beiden dem Fadenauge nächsten Verbindungspunkte zusammenliegen. Für die Schonung des Kettmaterials ist es allerdings vorteilhaft, wenn der Abstand des Fadenauges zum nächsten Verbindungspunkt größer ist als die Breite des Fadenauges. Insbesondere werden dadurch die seitlich an der Litze vorbeigleitenden Nachbarkettbänder geschont.

Zusätzlich oder alternativ kann eine solche Normalkraft erzeugt werden, indem sich zumindest eines der Bänder (oder beide Bänder) in seiner Einbaulage in einem angespannten Zustand befindet. Dies ist zum Beispiel dann der Fall, wenn das betreffende Band in dem Bereich zwischen den beiden Verbindungspunkten, die dem Fadenauge am nächsten sind, voll ausgelenkt oder gar gelängt wird. Dann kommt unter anderem das Hooksche Gesetz zum Tragen.

Das zumindest eine Bauelement greift mit einem Befestigungselement in zumindest eines der Bänder ein. Oft wird ein solches Bauelement jeweils zumindest mit einem Befestigungselement in jedes der beiden Bänder eingreifen. In einer vorteilhaften Weiterbildung verfügt zumindest ein Bauelement über Befestigungselemente, die in die beiden Bänder eingreifen.

Ein solches Bauelement kann auch über mehr als ein Befestigungselement verfügen, die in ein Band eingreifen. Der Eingriff eines Befestigungselements in ein Band kann dergestalt ausgeführt sein, dass im Band eine Ausnehmung vorhanden ist, die das Band ganz durchbricht. Die Ausnehmung kann auch das Band nur teilweise durchbrechen oder auch derart ausgeführt sein, dass "Ausnehmungen" im Band durch einwärtsragende Materialverformungen hergestellt sind, z.B. auch ohne dass Bandmaterial weggenommen wird. Auf diese oder eine andere Weise (hier zum Beispiel durch Stanzen) können auch Befestigungselemente an dem Band oder beiden Bändern hergestellt werden, die in zumindest ein Bauelement eingreifen.

Das Bauelement ist vorzugsweise aus einem Keramikwerkstoff hergestellt, kann aber auch z.B. als Sinter-, MIM- oder Spritzgussteil hergestellt sein.

Es ist von Vorteil, wenn ein Befestigungselement über eine Kontaktfläche zu zumindest einem der beiden Bänder verfügt, die als Anschlag dient und daher die Relativbewegung - hier die Annäherung - von Band und Befestigungselement am Anschlagpunkt stoppt.

Bei mehreren Befestigungselementen kann die Kontaktfläche zwischen den Befestigungselementen liegen. Dann kann es vorteilhaft sein, zwischen den Flächen der Befestigungselemente und der Kontaktfläche jeweils einen Freischnitt vorzusehen, um eine möglichst präzise Ausführung der Flächen gewährleisten zu können.

Es ist auch möglich, dass mehrere Kontaktflächen vorliegen, insbesondere auch dann, wenn mehrere Befestigungselemente vorgesehen sind, die z.B. über die Freischnitte hinweg miteinander verbunden sein können.

Es liegen Anstiegsflächen vor, die dazu dienen können, dass die das Fadenauge bildenden Bauelemente durch die Normalkraft der Bänder richtig zu den Bändern positioniert werden und bleiben. Dazu weisen die Anstiegsflächen einen vom rechten Winkel abweichenden Winkel zu der Kontaktfläche auf.

Dieser Winkel kann stumpf oder auch spitz ausgeführt sein. Die Kontaktfläche kann auch nur annähernd eben ausgeführt sein oder zumindest einen von 90° abweichenden Winkel zur Mittenlinie des Bauelements aufweisen. Die formmäßige Ausgestaltung der Kontaktfläche kann an die Biegelinie des Bandes angepasst sein, an das sie anstößt. Eine formmäßige Angleichung an die Biegung der Bänder kann für alle Flächenbereiche der Stirnfläche vorteilhaft sein.

Es hat sich als vorteilhaft erwiesen, das Fadenauge aus zumindest zwei Bauelementen, die das Fadenauge begrenzen, zusammenzusetzen. Oft werden die Bauelemente die Form eines Steges haben. Die Verrundung zumindest der Teile der Bauelemente, die in Kontakt mit den Fäden oder bandartigem Kettmaterial kommen, ist vorteilhaft.

Aus den verschiedensten Gründen hat es sich als vorteilhaft erwiesen, wenn der Bereich der Endöse frei von Verbindungspunkten bleibt. Auf diese Weise können die in der Regel flexiblen Bänder besser eingehängt werden. Es ist auch vorteilhaft, wenn nur ein Litzenband in zumindest einem Bereich der Endöse - bevorzugt in beiden Endösenbereichen - vorhanden ist. Falls zwei Bänder in zumindest einem Endösenbereich vorhanden sind, ist es möglich, die Endösen der beiden Bänder unterschiedlich zu gestalten. So können sie beispielsweise deckungsgleich geformt und spiegelbildlich oder um 180° um die Bandlängsachse gedreht zueinander ausgerichtet sein. Auch unterschiedliche Formen der Endösen der beiden Bänder bieten sich an.

Zur Herstellung der in dieser Druckschrift beschriebenen Weblitzen sind die folgenden Verfahrensmerkmale auszuführen:
- Einbringen von Einkerbungen, Prägungen und/oder Ausnehmungen in die Bänder. Alternativ dazu können die Einkerbungen, Prägungen und/oder Ausnehmungen aber auch nach dem Zusammenbringen der zwei Bänder (s. nächstes Verfahrensmerkmal) in die Bänder eingebracht werden,
- Zusammenbringen zweier Bänder entlang ihrer Flachseiten unter Bildung von zumindest zwei Verbindungspunkten, die die Bänder zumindest in Abschnitten ihrer Fläche (Länge in Litzenerstreckungsrichtung) zusammenfügen. Dabei weist zumindest der erste Verbindungspunkt oberhalb des Fadenauges oder zumindest der erste Verbindungspunkt unterhalb des Fadenauges einen Abstand von dem Fadenauge auf, der geringer ist als die Hälfte des Abstandes zwischen dem Fadenauge und einer dem Verbindungspunkt jeweils nächstgelegenen Endöse.
- Bildung eines Abstandes zwischen den beiden Bändern in dem Teilbereich ihrer Erstreckung in Litzenlängsrichtung, der sich zwischen den zumindest zwei Verbindungspunkten befindet,
- Einbringen von zumindest einem Bauelement, das ein Fadenauge begrenzt, in den beabstandeten Bereich. Das zumindest eine Bauelement wird dabei durch eine von den beiden Bändern ausgeübte Kraft, die der Beabstandung der beiden Bänder entgegenwirkt, zwischen den beiden Bändern festgeklemmt. Zudem weist das zumindest eine Bauelement zumindest ein Befestigungselement auf, das in die Einkerbungen, Prägungen oder Ausnehmungen der Bänder eingreift.

Es ist normalerweise vorteilhaft, die Einkerbungen und Ausnehmungen in die Bänder einzubringen, bevor diese zusammengebracht und/oder verbunden werden. Insbesondere falls die Bänder deckungsgleich gestaltet sind und/oder falls sie Ausnehmungen an denselben Stellen enthalten, können diese jedoch auch vorgenommen werden, wenn die Bänder bereits zusammengebracht oder sogar bereits verbunden sind. Insbesondere das "Durchstanzen" von Ausnehmungen bietet sich in diesem Fall an. Ggf. erscheint sogar ein Durchstanzen von mehr als zwei Bändern sinnvoll.

Ein Beabstanden der beiden Bänder in einem Teilbereich ihrer Erstreckung in Litzenlängsrichtung zwischen den zumindest zwei Verbindungspunkten kann nach dem Zusammenbringen und sogar nach dem Bilden der Verbindungspunkte - beispielsweise durch Punktschweißen - erfolgen. Zu diesem Zweck kann ein Keil in den Teilabschnitt der beiden Bänder, die beabstandet werden sollen, eingefahren werden. Es ist in diesem Zusammenhang vorteilhaft, wenn die beiden Bänder in dem betreffenden Teilbereich nicht spielfrei aufeinander liegen. Ein Spalt zwischen den beiden Bändern kann gewährleistet werden, indem ein entnehmbarer Abstandshalter vor dem Zusammenbringen der beiden Bänder in den beabstandeten Bereich eingebracht wird. Der Abstandshalter kann entfernbar sein, er kann jedoch auch als ein permanenter Bestandteil der Litze in dem beabstandeten Bereich verbleiben. Er kann in diesem Fall als ein Bauelement, das das Fadenauge begrenzt, fungieren.

Als Abstandshalter können jedoch auch Prägungen eines oder beider Bänder fungieren, wenn die Prägung gegenüber der restlichen Bandoberfläche erhaben und dem anderen Band zugewandt ist. In den genannten Fällen kann das Beabstandungswerkzeug -wie erwähnt in der Regel ein Keil - in den Spalt einfahren und ihn weiter aufweiten.

Es ist jedoch auch denkbar, den Durchmesser des "Spaltes" so auszulegen, dass es keiner weiteren Beabstandung durch den Keil mehr bedarf. In diesem Fall bestimmt der Abstandshalter also den späteren Abstand der beiden Bänder im Bereich des Fadenauges. Dieser Abstand wird nach dieser Lesart der obigen "Verfahrensmerkmale" also beim Zusammenbringen und nicht danach gebildet, so dass die Verfahrensmerkmale für das letztgenannte Ausführungsbeispiel nicht notwendigerweise aufeinander abfolgen wie Verfahrensschritte. Bringt man allerdings zuerst die beiden Bänder zusammen, um sie anschließend mit einem Beabstandungswerkzeug wieder (ggf. weiter) zu beabstanden (siehe oben, erstgenannte Ausführungsform des Herstellverfahrens), so folgen die obigen Verfahrensmerkmale wie Verfahrensschritte aufeinander ab.

In beiden Fällen ergibt sich ein beabstandeter Bereich (die beiden Bänder sind hier voneinander beabstandet), in den das Fadenauge in irgendeiner Weise eingebracht wird. Dieser beabstandete Bereich erstreckt sich zwischen den zumindest zwei Verbindungspunkten.

Weitere Ausführungsbeispiele der vorliegenden Erfindung ergeben sich aus den abhängigen Patentansprüchen und der Beschreibung. Auch die Beschreibung beschränkt sich auf wesentliche Merkmale der Erfindung, wobei die einzelnen Merkmale in der Regel bei allen Ausführungsbeispielen vorteilhaft einsetzbar sind.

Die Figuren sind ergänzend heranzuziehen.

Die technischen Merkmale der einzelnen Ausführungsbeispiele lassen sich in der Regel in Zusammenhang mit allen Ausführungsformen der Erfindung vorteilhaft verwenden.

Nachstehend werden einige ausgewählte Ausführungsformen der Erfindung anhand der Figuren erläutert.
- Fig. 1: Figur 1 zeigt eine perspektivische Ansicht des Fadenaugenbereichs einer Weblitze.
- Fig. 2: Figur 2 zeigt die in Figur 1 dargestellte Weblitze in einer Schnittdarstellung
- Fig. 3: Figur 3 zeigt einen Endösenabschnitt, der aus zwei deckungsgleichen und gleich (händisch) geformten Bandendabschnitten geformt ist.
- Fig. 4: Figur 4 zeigt einen Endösenbereich einer Weblitze, der aus zwei deckungsgleichen Bandendabschnitten besteht, die spiegelbildlich zueinander angeordnet sind.
- Fig. 5: Figur 5 zeigt denselben Endösenbereich einer Weblitze wie Figur 4, der ebenfalls aus zwei deckungsgleichen Bandendabschnitten besteht, die spiegelbildlich zueinander angeordnet sind.
- Fig. 6: Figur 6 zeigt einen Endösenabschnitt, der aus zwei deckungsgleichen und gleich geformten Bandendabschnitten geformt ist mit einer alternativen Endösenform.
- Fig. 7: Figur 7 zeigt eine perspektivische Ansicht des Fadenaugenbereichs eines weiteren Ausführungsbeispiels einer Weblitze.
- Fig. 8: Figur 8 zeigt eine perspektivische Gesamtansicht der Litze 1 aus Figur 1
- Fig. 9: Figur 9 zeigt den Fadenaugenbereich, der in den Figuren 1, 2 und 8 gezeigten Weblitze in perspektivischer Ansicht.
- Fig. 10: Figur 10 zeigt das Band 3 aus Figur 1.
- Fig. 11: Figur 11 zeigt ein Bauteil 7 aus Figur 1.
- Fig. 12: Figur 12 zeigt ein Bauteil 7 aus Figur 1 in einer Schnittdarstellung.
- Fig. 13: Figur 13 zeigt eine alternative Ausführung des Bauteils 6 in einer Schnittdarstellung.
- Fig. 14: Figur 14 zeigt einen Schnitt eines Teilbereichs einer weiteren Ausführungsform der Erfindung,

Die Figuren 1 und 2 zeigen den beabstandeten Bereich 4 einer Ausführungsform einer erfindungsgemäßen Weblitze 1, die sich aus den beiden Bändern 2 und 3 zusammensetzt. Die beiden Bänder 2, 3 sind in dem vorliegenden Ausführungsbeispiel vor ihrem Zusammenbringen mit Prägepunkten 5 versehen worden, die bei der Herstellung der Weblitze 1 als Abstandshalter fungiert haben.

Zwischen den beiden Bändern 2 und 3 sind zwei Bauelemente 6, 7, die das Fadenauge 8 begrenzen, gehalten. Bei dem gezeigten Ausführungsbeispiel verfügen die beiden Bauelemente 6, 7 über Befestigungselemente 9, 10, die in Ausnehmungen 11, 12 in den beiden Bändern 2, 3 eingreifen. In dem gezeigten Ausführungsbeispiel sind die Ausnehmungen 11, 12 Löcher, die durch die Bänder hindurchgehen. Es sind jedoch auch Sacklöcher, die z. B. als Prägungen oder Einkerbungen zustande kommen können, denkbar.

Auch die Figuren 8, 9 sowie 11, 12 und 13 zeigen eine Gesamtansicht oder Elemente der Weblitze 1 nach den Figuren 1 und 2. Anhand der Figuren 8 und 9 wird deutlich, dass die beiden Bänder 2 und 3 durch die beiden Verbindungspunkte 13 und 14 zusammengehalten werden. Es ist auch denkbar, die beiden Bänder durch drei, vier, fünf oder mehr Verbindungspunkte 13, 14 zusammenzuhalten, oder den Verbindungspunkten eine größere Ausdehnung in der Litzenlängsrichtung I zu geben. Im Bereich der Endösen 15 und 16 befinden sich keine Verbindungspunkte 13, da diese - wie bereits oben erwähnt - vorteilhafterweise in der Nähe des Fadenauges 8 positioniert sind. Aus Figur 8 gehen auch die in der Beschreibung genannten Abstände D, A, und B hervor. D reicht hier von der Mitte des Fadenauges 8 bis zum Ende der Innenkante der Endöse in Litzenlängsrichtung I, mit der die Litze auf der Tragschiene hängt. A reicht von der Mitte des Fadenauges 8 in der Litzenlängsrichtung I bis zum Beginn des Befestigungspunktes 13 auf der dem Fadenauge 8 zugewandten Seite des Befestigungspunktes 13. Figur 8 zeigt auch, dass die Weblitze mit J-förmig ausgeprägten Endösen ausgestattet ist. Es sind in diesem und in allen anderen Ausführungsbeispielen der Erfindung auch C-förmige Endösen an Stelle der J-förmigen Endösen möglich. Die Endösen 17 der beiden Bänder 2 und 3 sind gleich geformt und in einem jeden Endösenbereich 15, 16 gleich ausgerichtet. Die Figur 3 zeigt eine Frontalansicht auf den oberen Endösenbereich 15 der in Figur 8 gezeigten Weblitze 1, bei der nur die in der Ansicht vordere Endöse 17 zu sehen ist. Die Figuren 4 und 5 zeigen einen Endösenbereich 15, bei dem die Endösen 17 gleich geformt sind wie in Figur 3. Allerdings ist die Ausrichtung der Endösen 17 der beiden Bänder 2 und 3 unterschiedlich: Die beiden Endösen 17 sind entlang der Bandlängsachse gegeneinander rotiert.

Anhand der Figuren 10 bis 12 wird noch einmal die genaue Funktion der Ausnehmungen 11, 12 und der Befestigungselemente 9 und 10 des Ausführungsbeispiels gemäß der Figuren 1 und 2 deutlich. Das in den Figuren 11 und 12 gezeigte Bauelement 7 hat in jeder seiner Stirnseiten 18 zwei Befestigungselemente 9 und 10, die in die Ausnehmungen 11 und 12 der Bänder 2, 3 hineingreifen. Die Befestigungselemente 9 und 10 sind gegenüber der Kontaktfläche 19 erhaben. Die Kontaktfläche begrenzt die Bewegung des Bauelements 7 auf das jeweilige Band 2, 3 zu und fungiert damit als Anschlag. Zwischen der Kontaktfläche 19 und der oberen Anstiegsfläche 21 ergibt sich ein rechter Winkel α. Von der unteren Anstiegsfläche 22 und der Kontaktfläche 19 wird ein (stumpfer) Winkel β aufgespannt, der vom rechten Winkel abweicht. Zwischen den Anstiegsflächen 21 und 22 sind Freischnitte 20 in das Bauteil 7 eingebracht.

Die in den vorgenannten drei Figuren gezeigte Gestaltung der Befestigungselemente ist besonders vorteilhaft. Dabei ist zu beachten, dass die Flächenbereiche der Stirnfläche nicht parallel zur in Figur 12 dargestellten Mittenlinie 27 des Bauelements 7 sind. Der Winkel W1, der zwischen der Stirnfläche des Bestigungselements 9 und der Mittenlinie 27aufgespannt wird, weist die kleinste Abweichung von 90° hin zu kleineren Werten auf. Die Winkel W2 und W3 sind weiter von 90° abweichend, da das Bauelement an die Biegelinie des Bandes angepasst ist. Hierbei wird der Winkel W3 von der Stirnfläche des Befestigungselements 10 und der Mittenlinie 27 aufgespannt. Der Winkel W3 verläuft zwischen der Mittenlinie 27 und der Kontaktfläche 19.

In Figur 7 ist der Bereich des Fadenauges 8 einer anderen erfindungsgemäßen Weblitze 1 gezeigt, der verdeutlicht, dass die Ausnehmungen 11, 12 und Befestigungselemente 9, 10 auch in anderer Weise gestaltet sein können. In diesem Ausführungsbeispiel sind die Befestigungselemente 9, 10 durch einen Steg 23 miteinander verbunden. Dementsprechend sind die Ausnehmungen 11, 12 durch eine Nut verbunden.

In Figur 13 ist eine Abwandlung des Bauelements 7 gezeigt. Die in der Figur rechte Kontaktfläche 19 ist hier als im Schnitt (die Zeichnungsebene wird hier von der Litzenlängsrichtung I und der Raumrichtung c der Breite C des Fadenauges 8 aufgespannt) bogenförmige Fläche ohne geraden Bereich ausgeführt.

Figur 14 zeigt einen Schnitt eines Teilbereichs einer weiteren Ausführungsform der Erfindung, bei der das Befestigungselement 25 Bestandteil des Bandes 3 ist. Das Befestigungslement greift in eine Ausnehmung 26 des Bauelements 7, das ein Fadenauge 8 begrenzt, ein. Es ist bei allen Ausführungsformen der Erfindung von Vorteil, wenn es mehrere solcher Befestigungselemente 25 gibt. Diese können auch von beiden Bändern 2, 3 aus in eines oder mehrere Bauelemente 6, 7 eingreifen.

| Bezugszeichenliste | |
|---|---|
| 1 | Weblitze |
| 2 | Band, links |
| 3 | Band, rechts |
| 4 | beabstandeter Bereich |
| 5 | Prägepunkt |
| 6 | Bauelement, das das Fadenauge begrenzt, oben |
| 7 | Bauelement, das das Fadenauge begrenzt, unten |
| 8 | Fadenauge |
| 9 | Befestigungselement, halbkreisförmig |
| 10 | Befestigungselement, rechteckig |
| 11 | Ausnehmung, halbkreisförmig |
| 12 | Ausnehmung, rechteckig |
| 13 | Verbindungspunkt, oben |
| 14 | Verbindungspunkt, unten |
| 15 | Endösenbereich, oben |
| 16 | Endösenbereich, unten |
| 17 | Endöse, J-förmig |
| 18 | Stirnfläche des Bauelements 7 |
| 19 | Kontaktfläche |
| 20 | Freischnitt |
| 21 | Anstiegsfläche, oben |
| 22 | Anstiegsfläche, unten |
| 23 | Steg |
| 24 | Litzenschaft |
| 25 | Befestigungselement am Band 3 |
| 26 | Ausnehmung im Bauelement 7 |
| 27 | Mittenlinie des Bauelements 7 |
| α | rechter Winkel |
| β | stumpfer Winkel |
| A | Abstand Verbindungspunkt 13, 14 - Fadenauge 8 |
| B | Endösenbereich, der frei von Verbindungspunkten ist |
| C | Breite des Fadenauges |
| D | Abstand Fadenauge 8 - Endöse 17 |
| W1 | Winkel zwischen Mittenlinie und Stirnfläche |
| W2 | Winkel zwischen Mittenlinie und Kontaktfläche |
| W3 | Winkel zwischen Mittenlinie und Stirnfläche |
| l | Raumrichtung in Litzenlängsrichtung |
| b | Raumrichtung in Breitenrichtung der Bänder |
| c | Raumrichtung in Richtung der Breite C des Fadenauges 8 |

## Patentansprüche

1. Weblitze (1) zur Verarbeitung von bandartigem Kettmaterial,
welche folgende Merkmale umfasst:
- zumindest zwei Bänder (2, 3), die den Litzenschaft (24) bilden,
- zumindest ein Bauelement (6, 7), das ein Fadenauge (8) begrenzt
- zumindest zwei Endösen (17)
- **wobei** das zumindest eine Bauelement (6, 7) zumindest ein Befestigungselement (9, 10) aufweist, das (9, 10) in eine Ausnehmung (11, 12) in dem ersten der beiden Bänder eingreift,
- **wobei** die beiden Bänder (2,3), die den Litzenschaft (24) bilden, oberhalb und unterhalb des Fadenauges (8) zumindest abschnittweise an Verbindungspunkten (13, 14) aneinander anliegen,
- **und wobei** zumindest der erste Verbindungspunkt (13) oberhalb des Fadenauges oder zumindest der erste Verbindungspunkt (14) unterhalb des Fadenauges (8) einen Abstand (A) von dem Fadenauge (8) aufweist, der geringer ist als die Hälfte des Abstandes (D) zwischen dem Fadenauge (8) und der dem Verbindungspunkt (13, 14) jeweils nächstgelegenen Endöse (17),
**dadurch gekennzeichnet,**
- **dass** das zumindest eine Bauelement (6, 7), das das Fadenauge (8) begrenzt, unter anderem von einer Normalkraft zur Litzenlängsrichtung (L) zwischen den beiden Bändern (2, 3) gehalten ist, die dadurch erzeugt wird, dass sich zumindest eines der beiden Bänder (2, 3) in seiner Einbaulage in der Weblitze (1) in dem Bereich zwischen den beiden ersten Verbindungspunkten (13, 14) in einem mechanisch angespannten Zustand befindet.

2. Weblitze nach dem vorstehenden Anspruch
**dadurch gekennzeichnet, dass**
der Abstand (A), den zumindest der erste Verbindungspunkt (13) oberhalb des Fadenauges (8) oder zumindest der erste Verbindungspunkt (14) unterhalb des Fadenauges (8) von dem Fadenauge (8) aufweist, geringer ist als ein Drittel, vorzugsweise jedoch geringer als ein Sechstel des Abstandes (D) zwischen dem Fadenauge (8) und der dem Verbindungspunkt (13, 14) jeweils nächstgelegenen Endöse (17).

3. Weblitze nach Anspruch 1
**dadurch gekennzeichnet, dass**
der Abstand (A), den die beiden ersten Verbindungspunkte (13, 14) zu dem Fadenauge (8) aufweisen, kleiner ist als die Hälfte, vorzugsweise jedoch kleiner als ein Drittel des Abstandes (D) zwischen dem Fadenauge (8) und der dem jeweiligen Verbindungspunkt (13, 14) nächstgelegenen Endöse (17).

4. Weblitze nach einem der vorstehenden Ansprüche
**dadurch gekennzeichnet, dass**
das zumindest eine Bauelement (6, 7), welches das Fadenauge (8) begrenzt, mit einem Befestigungselement (9, 10) in zumindest eines der beiden Bänder (2, 3) eingreift und darüber hinaus zumindest eine Kontaktfläche (19) zu dem zumindest einen Band aufweist, die einer Bewegung des zumindest einen Bauelements (6, 7) in Richtung auf das zumindest eine Band (2,3) in der Einbaulage des zumindest einen Bauelements (6, 7) entgegensteht.

5. Weblitze nach einem der vorstehenden Ansprüche
**gekennzeichnet durch**
zumindest zwei Bauelemente (6, 7), welche das Fadenauge (8) begrenzen, und welche jeweils über zumindest ein Befestigungselement (9, 10) verfügen, welches (9, 10) in zumindest eines der beiden Bänder (2, 3) eingreift.

6. Weblitze nach Anspruch 4
**dadurch gekennzeichnet,**
**dass** das zumindest eine Bauelement (6, 7), welches das Fadenauge (8) begrenzt, mit zumindest zwei Befestigungselementen (9, 10) in zumindest eines der beiden Bänder (2, 3) eingreift
**und dass** die zumindest eine Kontaktfläche (19) zu dem zumindest einen Band (2, 3), die einer Bewegung des zumindest einen Bauelements (6, 7) in Richtung auf das zumindest eine Band (2, 3) in der Einbaulage des zumindest einen Bauelements (6, 7) entgegensteht, zwischen diesen beiden Befestigungselementen (9, 10) ausgeprägt ist.

7. Weblitze nach dem vorstehenden Anspruch
**dadurch gekennzeichnet,**
**dass** die zumindest eine Kontaktfläche (19) weitgehend parallel zu der Fläche des einen Bandes (2, 3), zu dem sie (19) Kontakt hat, verläuft,
**dass** die beiden Befestigungselemente (9, 10) gegenüber der zumindest einen Kontaktfläche (19) erhaben sind,
**dass** zumindest ein Befestigungselement (9, 10) entlang einer Anstiegsfläche gegenüber der zumindest einen Kontaktfläche (19) ansteigt
**und dass** die Kontaktfläche (19) und die Anstiegsfläche (22) des zumindest einen Befestigungselements (9, 10) einen Winkel (β) einschließen, der vom rechten Winkel abweicht.

8. Weblitze nach dem vorstehenden Anspruch
**dadurch gekennzeichnet,**
**dass** die Anstiegsfläche (22) des zumindest einen Befestigungselements (10) sich auf der dem Fadenauge (8) zugewandten Seite des Befestigungselements (10) befindet.

9. Weblitze nach einem der vorstehenden Ansprüche
**dadurch gekennzeichnet, dass**
zumindest der Bereich (15, 16) einer Endöse (17) frei von Verbindungspunkten (13, 14) ist.

10. Weblitze nach dem vorstehenden Anspruch
**dadurch gekennzeichnet, dass**
zumindest der eine Bereich (15, 16) einer Endöse (17), der frei von Verbindungspunkten (13, 14) ist, eine Länge (B) aufweist, die zumindest einem Viertel des Abstandes zwischen dem Fadenauge (8) und der jeweiligen Endöse (17) entspricht.

11. Weblitze nach einem der vorstehenden Ansprüche
**dadurch gekennzeichnet,**
**dass** zumindest beide Bänder (2, 3) in den Bereich einer Endöse (17) hineinreichen
**und dass** die beiden Bänder (2, 3) im Bereich der Endöse nicht deckungsgleich - vorzugsweise spiegelbildlich - ausgerichtet oder gar unterschiedlich ausgeformt sind.

12. Verfahren zur Herstellung einer Weblitze mit zumindest folgenden Verfahrensmerkmalen:
- Zusammenbringen zweier Bänder (2, 3) entlang ihrer Flachseiten unter Bildung von zumindest zwei Verbindungspunkten (13, 14), die die Bänder (2, 3) zumindest in Abschnitten ihrer Fläche zusammenfügen, wobei zumindest der erste Verbindungspunkt (13) oberhalb des Fadenauges (8) oder zumindest der erste Verbindungspunkt (14) unterhalb des Fadenauges (8) einen Abstand (A) von dem Fadenauge (8) aufweist, der geringer ist als die Hälfte des Abstandes (D) zwischen dem Fadenauge (8) und einer dem Verbindungspunkt (13, 14) jeweils nächstgelegenen Endöse (17),
- wobei vor oder nach dem Verbinden der Bänder (2, 3) Einkerbungen, Prägungen (5) und/oder Ausnehmungen (11, 12) in die Bänder (2, 3) eingebracht werden,
- Bildung eines Abstandes zwischen den beiden Bändern in dem Teilbereich ihrer Erstreckung in Litzenlängsrichtung (L), der sich zwischen den zumindest zwei Verbindungspunkten (13, 14) befindet,
- Einbringen von zumindest einem Bauelement (6, 7), das ein Fadenauge (8) begrenzt, in den beabstandeten Bereich (4), wobei das zumindest eine Bauelement (6, 7) zumindest ein Befestigungselement (9, 10) aufweist, das in die Einkerbungen, Prägungen oder Ausnehmungen (11, 12) der Bänder eingreift, und wobei das zumindest eine Bauelement (6, 7) durch eine von den beiden Bändern (2, 3) ausgeübte Kraft, die der Beabstandung der beiden Bänder (2, 3) entgegenwirkt, zwischen den beiden Bändern (2, 3) festgeklemmt wird.

13. Verfahren nach dem vorstehenden Anspruch
**dadurch gekennzeichnet, dass**
dem Verfahrensmerkmal des Zusammenbringens der beiden Bänder (2, 3), das Einbringen von Einkerbungen, Prägungen (5) und/oder Ausnehmungen (11, 12) vorangeht.

## Claims

1. Heald (1) for processing tape-type warp material, the heald comprising the following features:
- at least two strips (2, 3) which form the heald shaft (24);
- at least one construction element (6, 7) which delimits a thread eyelet (8);
- at least two end loops (17);
- wherein the at least one construction element (6, 7) has at least one fastening element (9, 10) which (9, 10) engages in a recess (11, 12) in the first of the two strips,
- wherein the two strips (2, 3) which form the heald shaft (24) make mutual contact, at least section-wise, above and below the thread eyelet (8) at joins (13, 14),
- and wherein at least the first connection point (13) above the thread eyelet, or at least the first connection point (14) below the thread eyelet (8), has a spacing (A) from the thread eyelet (8) which is less than half the spacing (D) between the thread eyelet (8) and the end loop (17) that is closest to the respective connection point (13, 14),
**characterized in that**
the at least one construction element (6, 7) which delimits the thread eyelet (8) is held between the two strips (2, 3) inter alia by a normal force in relation to the longitudinal heald direction (L) that is generated by the fact that at least one of the two strips (2, 3) in its fitted position in the heald (1), is in a mechanically stressed state in the region between the two first connection points (13, 14).

2. Heald according to the preceding claim,
**characterized in that**
the spacing (A) which at least the first connection point (13) above the thread eyelet (8), or at least the first connection point (14) below the thread eyelet (8), has from the thread eyelet (8) is less than one third, but preferably less than one sixth of the spacing (D) between the thread eyelet (8) and the end loop (17) that is closest to the respective connection point (13, 14).

3. Heald according to Claim 1,
**characterized in that**
the spacing (A) which the two first connection points (13, 14) have from the thread eyelet (8) is less than half, but preferably less than one third of the spacing (D) between the thread eyelet (8) and the end loop (17) that is closest to the respective connection point (13, 14).

4. Heald according to one of the preceding claims,
**characterized in that**
the at least one construction element (6, 7) which delimits the thread eyelet (8) by way of one fastening element (9, 10) engages in at least one of the two strips (2, 3) and moreover has at least one contact face (19) to the at least one strip that in the installed position of the at least one construction element (6, 7) opposes movement of the at least one construction element (6, 7) in the direction towards the at least one strip (2, 3).

5. Heald according to one of the preceding claims,
**characterized by**
at least two construction elements (6, 7) which delimit the thread eyelet (8) and which each have at least one fastening element (9, 10) which (9, 10) engages in at least one of the two strips (2, 3).

6. Heald according to Claim 4,
**characterized in that**
the at least one construction element (6, 7) which delimits the thread eyelet (8) by way of at least two fastening elements (9, 10) engages in at least one of the two strips (2, 3),
and **in that** the at least one contact face (19) to the at least one strip (2, 3) that in the installed position of the at least one construction element (6, 7) opposes movement of the at least one construction element (6, 7) in the direction towards the at least one strip (2, 3) is located between these two fastening elements (9, 10).

7. Heald according to the preceding claim, **characterized in that**
the at least one contact face (19) runs largely parallel with that face of the one strip (2, 3) with which the former (19) is in contact,
**in that** the two fastening elements (9, 10) in relation to the at least one contact face (19) are elevated,
**in that** at least one fastening element (9, 10) along a ramp face rises in relation to the at least one contact face (19),
and **in that** the contact face (19) and the ramp face (22) of the at least one fastening element (9, 10) enclose an angle (β) which deviates from the right angle.

8. Heald according to the preceding claim,
**characterized in that**
the ramp face (22) of the at least one fastening element (10) is located on that side of the fastening element (10) that faces the thread eyelet (8).

9. Heald according to one of the preceding claims,
**characterized in that**
at least the region (15, 16) of an end loop (17) is free from connection points (13, 14).

10. Heald according to the preceding claim,
**characterized in that**
at least the one region (15, 16) of an end loop (17) that is free from connection points (13, 14) has a length (B) which corresponds to at least one quarter of the spacing between the thread eyelet (8) and the respective end loop (17).

11. Heald according to one of the preceding claims,
**characterized in that**
at least both strips (2, 3) reach into the region of an end loop (17),
and **in that** the two strips (2, 3) in the region of the end loop are orientated in a not congruent - preferably mirror-imaged - manner, or are even shaped in a dissimilar manner.

12. Method for manufacturing a heald, the method having at least the following method features:
- gathering two strips (2, 3) along their flat sides, while forming at least two connection points (13, 14) which join the strips (2, 3) at least in portions of their faces, wherein at least the first connection point (13) above the thread eyelet (8), or at least the first connection point (14) below the thread eyelet (8), has a spacing (A) from the thread eyelet (8) which is less than half of the spacing (D) between the thread eyelet (8) and an end loop (17) which is closest to the respective connection point (13, 14),
- wherein the strips (2, 3) are provided with notches, embossings (5), and/or recesses (11, 12) before or after connecting the strips (2, 3),
- forming a spacing between the two strips in that part region of their extent in the longitudinal heald direction (L) that is located between the at least two connection points (13, 14),
- incorporating at least one construction element (6, 7) which delimits a thread eyelet (8) into the spaced-apart region (4), wherein the at least one construction element (6, 7) has at least one fastening element (9, 10) which engages in the notches, embossings, or recesses (11, 12) of the strips, and wherein the at least one construction element (6, 7) is fixedly clamped between the two strips (2,3) by a force which is exerted by the two strips (2, 3) and which counteracts the spacing of the two strips (2, 3).

13. Method according to the preceding claim,
**characterized in that**
the method feature of gathering the two strips (2, 3) is preceded by providing the strips (2, 3) with notches, embossings (5), and/or recesses (11, 12).

## Revendications

1. Lisse (1) pour le traitement de matériau de chaîne en forme de bande, qui comprend les caractéristiques suivantes:
- au moins deux bandes (2, 3), qui forment la tige de lisse (24),
- au moins un élément de construction (6, 7), qui délimite un oeillet de lisse (8),
- au moins deux oeillets d'extrémité (17),
- dans laquelle ledit au moins un élément de construction (6, 7) présente au moins un élément de fixation (9, 10), qui s'engage dans un évidement (11, 12) dans la première des deux bandes,
- dans laquelle les deux bandes (2, 3), qui forment la tige de lisse (24), sont appliquées l'une sur l'autre au-dessus et en dessous de l'oeillet de lisse (8) au moins localement en des points de liaison (13, 14),
- et dans laquelle au moins le premier point de liaison (13) au-dessus de l'oeillet de lisse (8) ou au moins le premier point de liaison (14) en dessous de l'oeillet de lisse (8) présente par rapport à l'oeillet de lisse (8) une distance (A), qui est plus petite que la moitié de la distance (D) entre l'oeillet de lisse (8) et l'oeillet d'extrémité (17) respectivement le plus proche du point de liaison (13, 14),
**caractérisée en ce que**
- ledit au moins un élément de construction (6, 7), qui délimite l'oeillet de lisse (8), est maintenu entre les deux bandes (2, 3) entre autres par une force normale à la direction longitudinale de la lisse (L), qui est produite par le fait qu'au moins une des deux bandes (2, 3) se trouve dans sa position de montage dans la lisse (1) dans la région située entre les deux premiers points de liaison (13, 14) dans un état mécaniquement tendu.

2. Lisse selon la revendication précédente, **caractérisée en ce que** la distance (A), qu'au moins le premier point de liaison (13) au-dessus de l'oeillet de lisse (8) ou au moins le premier point de liaison (14) en dessous de l'oeillet de lisse (8) présente par rapport à l'oeillet de lisse (8), est plus petite qu'un tiers, de préférence cependant plus petite qu'un sixième de la distance (D) entre l'oeillet de lisse (8) et l'oeillet d'extrémité (17) respectivement le plus proche du point de liaison (13, 14).

3. Lisse selon la revendication 1, **caractérisée en ce que** la distance (A), que les deux premiers points de liaison (13, 14) présentent par rapport à l'oeillet de lisse (8), est plus petite que la moitié, de préférence cependant plus petite qu'un tiers de la distance (D) entre l'oeillet de lisse (8) et l'oeillet d'extrémité (17) le plus proche du point de liaison respectif (13, 14).

4. Lisse selon l'une quelconque des revendications précédentes, **caractérisée en ce que** ledit au moins un élément de construction (6, 7), qui délimite l'oeillet de lisse (8), s'engage avec un élément de fixation (9, 10) dans au moins une des deux bandes (2, 3) et présente en outre au moins une face de contact (19) vers ladite au moins une bande, qui s'oppose à un mouvement dudit au moins un élément de construction (6, 7) en direction de ladite au moins une bande (2, 3) dans la position de montage dudit au moins un élément de construction (6, 7).

5. Lisse selon l'une quelconque des revendications précédentes, **caractérisée par** au moins deux éléments de construction (6, 7), qui délimitent l'oeillet de lisse (8), et qui sont respectivement munis d'au moins un élément de fixation (9, 10), qui (9, 10) s'engage dans au moins une des deux bandes (2, 3).

6. Lisse selon la revendication 4, **caractérisée en ce que** ledit au moins un élément de construction (6, 7), qui délimite l'oeillet de lisse (8), s'engage avec au moins deux éléments de fixation (9, 10) dans au moins une des deux bandes (2, 3), et **en ce que** ladite au moins une face de contact (19) vers ladite au moins une bande (2, 3), qui s'oppose à un mouvement dudit au moins un élément de construction (6, 7) en direction de ladite au moins une bande (2, 3) dans la position de montage dudit au moins un élément de construction (6, 7), est estampée entre ces deux éléments de fixation (9, 10).

7. Lisse selon la revendication précédente, **caractérisée en ce que** ladite au moins une face de contact (19) est largement parallèle à la face de la bande (2, 3), vers laquelle elle a un contact (19), **en ce que** les deux éléments de fixation (9, 10) sont surélevés par rapport à ladite au moins une face de contact (19), **en ce qu'**au moins un élément de fixation (9, 10) monte le long d'une face de montée par rapport à ladite au moins une face de contact (19), et **en ce que** la face de contact (19) et la face de montée (22) dudit au moins un élément de fixation (9, 10) forment un angle (β), qui diffère d'un angle droit.

8. Lisse selon la revendication précédente, **caractérisée en ce que** la face de montée (22) dudit au moins un élément de fixation (10) se trouve sur le côté de l'élément de fixation (10) tourné vers l'oeillet de lisse (8).

9. Lisse selon l'une quelconque des revendications précédentes, **caractérisée en ce qu'**au moins la région (15, 16) d'un oeillet d'extrémité (17) est libre de points de liaison (13, 14).

10. Lisse selon la revendication précédente, **caractérisée en ce qu'**au moins la région (15, 16) d'un oeillet d'extrémité (17), qui est libre de points de liaison (13, 14), présente une longueur (B) qui correspond au moins à un quart de la distance entre l'oeillet de lisse (8) et l'oeillet d'extrémité respectif (17).

11. Lisse selon l'une quelconque des revendications précédentes, **caractérisée en ce qu'**au moins les deux bandes (2, 3) pénètrent dans la région d'un oeillet d'extrémité (17) et **en ce que** les deux bandes (2, 3) ne sont pas alignées en recouvrement - de préférence de façon symétrique - dans la région de l'oeillet d'extrémité ou sont déformées de façon complètement différente.

12. Procédé de fabrication d'une lisse, présentant au moins les caractéristiques de procédé suivantes:
- réunir deux bandes (2, 3) le long de leurs côtés plats en formant au moins deux points de liaison (13, 14), qui relient les bandes (2, 3) au moins dans des parties de leur face, dans lequel au moins le premier point de liaison (13) au-dessus de l'oeillet de lisse (8) ou au moins le premier point de liaison (14) en dessous de sillet de lisse (8) présente par rapport à l'oeillet de lisse (8) une distance (A), qui est plus petite que la moitié de la distance (D) entre l'oeillet de lisse (8) et un oeillet d'extrémité (17) respectivement le plus proche du point de liaison (13, 14),
- dans lequel, avant ou après la liaison des bandes (2, 3), on réalise des entailles, des empreintes (5) et/ou des évidements (11, 12) dans les bandes (2, 3),
- formation d'une distance entre les deux bandes dans la région partielle de leur extension dans la direction longitudinale de la lisse (L), qui se trouve entre lesdits au moins deux points de liaison (13, 14),
- insérer au moins un élément de construction (6, 7), qui délimite un oeillet de lisse (8), dans la région espacée (4), ledit au moins un élément de construction (6, 7) présentant au moins un élément de fixation (9, 10), qui s'engage dans les entailles, les empreintes ou les évidements (11, 12) des bandes, et ledit au moins un élément de construction (6, 7) étant calé entre les deux bandes (2, 3) par une force exercée par les deux bandes (2, 3), qui s'oppose à l'espacement des deux bandes (2, 3).

13. Procédé selon la revendication précédente, **caractérisé en ce que** la réalisation d'entailles, d'empreintes (5) et/ou d'évidements (11, 12) précède la caractéristique de procédé de réunion des deux bandes (2, 3).
